# EUROPÄISCHE PATENTSCHRIFT

(11) **EP 0 616 179 B1**
(45) Veröffentlichungstag und Bekanntmachung des Hinweises auf die Patenterteilung: **21.01.1998**
(21) Anmeldenummer: 94102362.4
(22) Anmeldetag: 17.02.1994
(51) Int. Cl.: F24F 13/16

(54) **Abschlussvorrichtung für einen Luftdurchlass**
Closing device for an air passage
Dispositif d'obturation d'un passage d'air

(30) Priorität: 16.03.1993 DE 4308338; 26.08.1993 DE 4328677
(43) Veröffentlichungstag der Anmeldung: 21.09.1994
(73) Patentinhaber: KRAPF & LEX NACHF. VERKEHRSTECHNIK GmbH & Co.KG, D-92637 Weiden (DE)
(72) Erfinder: Lex, Ernst, Dipl.-Ing., D-92637 Weiden/Opf. (DE)
(74) Vertreter: Böhme, Volker, Dipl.-Ing.

(56) Entgegenhaltungen:
- FR-A- 1 377 858

## Beschreibung

Die Erfindung betrifft eine Abschlußvorrichtung für einen Luftdurchlaß gemäß Oberbegriff des Patentanspruchs 1.

Bei einer durch die Praxis bekannten Abschlußvorrrichtung liegen nur zwei geschlitzte Platten ständig, d.h. bei der Hin- und Herbewegung, bei der Offenstellung und bei der Geschlossenstellung dicht aneinander. Um einen plötzlichen Druckanstieg in Innenräumen, verursacht durch außen auftretende Druckwellen, die durch Lüftungsöffnungen, z.B. der Klimaanlage, in Innenräume eindringen, zu verhindern, werden schnell schließende Verschlüsse benötigt, die einerseits eine -ausreichende Grunddichte, andererseits einen relativ geringen Luftwiderstand und hohe Schließgeschwindigkeit besitzen. Die einfachste Ausführung eines solchen Verschlusses stellt der sogenannte Schlitzschieber dar, bei dem zwei geschlitzte Platten so gegeneinander verschoben werden, daß in geöffneter Stellung die Schlitze übereinander sind und bei geschlossener Stellung der Schlitz der ersten Platte mit dem Steg der zweiten Platte zur Deckung kommt. Hierzu dient die vorliegende Abschlußvorrichtung.

Um ausreichende Druckdichtheit zu erreichen, ist es erforderlich, daß die Platten sehr eng aufeinander gleiten, wodurch es bei der bekannten Abschlußvorrichtung erhebliche Probleme gibt. Es sind ein hoher Gleitwiderstand und hoher Verschleiß durch gleitende Reibung vorhanden. Schon durch relativ geringe Verschmutzung der Gleitfächen kommt es zum Verklemmen und Festsetzen der geschlitzen Platten. Bei Feuchtigkeit, auch schon bei normaler Luftfeuchtigkeit, in Verbindung mit Frost friert die Schiebefläche fest. Es liegt eine nachlassende Dichtigkeit vor, die abhängig vom Verschleißzustand ist.

Bei einer bekannten (FR-A-1 377 858) Abschlußvorrichtung der eingangs genannten Art sind bei der beweglichen Platte die Stege mit dem Plattenrahmen einstückig und liegen die Stege mit dem Plattenrahmen in einer gemeinsamen Ebene. Eine spaltfreie Dichtung ergibt sich nur, wenn die Stege der beweglichen Platten durchgehend dicht an dem Plattenrahmen und den Stegen der unbeweglichen Platte anliegen. Sobald die unbewegliche Platte und/oder die bewegliche Platte eine Unebenheit aufweist, ist eine durchgehend spaltfreie Dichtung nicht mehr gegeben.

Eine Aufgabe der Erfindung ist es, eine Abschlußvorrichtung der eingangs genannten Art zuschaffen, bei der die ausreichende Druckdichtheit in Schließstellung kontinuierlich gewährleistet ist und beim Verschieben der Platten gegeneinander ein Reiben der Platten aneinander vermieden ist. Die erfindungsgemäße Abschlußvorrichtung weist, diese Aufgabe lösend, die kennzeichnenden Merkmale des Patentanspruchs 1 auf.

Durch die Federungsanbringung der Stege bzw. Lamellen sitzen diese, wenn sie die Schlitze abdecken, entsprechend dem Federvorspanndruck satt auf. Aufgrund der federnden Aufhängung der Stege ist erreicht, daß sich jeder Steg bzw. jede Lamelle eventuellen Unebenheiten der ortsfesten Platte, Verschmutzungen oder Verschleißzuständen anpassen kann, ohne daß der Dichtsitz der übrigen Stege bzw. Lamellen negativ beeinflußt wird.

Die erste geschlitzte Platte ist z.B. starr angeordnet. Wenn die zweite geschlitzte Platte relativ zur ersten verschoben wird, macht sie entsprechend dem Radius der Gelenkarme auch eine zur ersten Platte rechtwinkelige Bewegung, wodurch sie sich von der ersten Platte abhebt. Dadurch ist Gleitreibung zwischen den beiden Platten während des Verschiebevorgangs vermieden. Die weiter oben geschilderten Nachteile sind durch die erfindungsgemäße Gestaltung behoben. Jeweils in Schließstellung liegen die Platten wieder satt aufeinander und garantieren die geforderte Dichtigkeit. Die Dichtigkeit verändert sich nicht, da eventueller Verschleiß durch veränderte Gelenkarmstellung ausgeglichen wird.

Besonders zweckmäßig und vorteilhaft ist es, wenn drei geschlitzte Platten vorgesehen sind und jede der beiden äußeren Platten mit der mittleren Platte durch Gelenkarme verbunden ist. Es ist die Glenkarm-Verbindung bei einer Drei-Platten-Abschlußvorrichtung vorgesehen. Diese Ausführung bietet vor allem den Vorteil, daß sie in beiden Luftrichtungen annähernd gleiche Druckdichtheit aufweist. Es läßt sich z.B. die mittlere Platte unbeweglich anordnen, wobei das Antriebsglied an den beiden äußeren Platten angreift.

Besonders zweckmäßig und vorteilhaft ist es jedoch, wenn die eine der beiden äußeren Platten unbeweglich angeordnet ist, die andere äußere Platte an einer zur Plattenebene rechtwinkeligen Führung gleitbar ist und das Antriebsglied an der mittleren Platte angreift. Bei dieser Ausführungsform sind die Verhältnisse einer druckstoßdichten Abschlußvorrichtung für Lufteinlässe und Lüftungskanäle besonders gegeben. Zum Beispiel sind die beiden äußeren Platten mit ihren Schlitzen deckungsgleich starr verbunden. Es wird die mittlere Platte zwischen den beiden äußeren Platten verschoben, so daß im geöffneten Zustand die Schlitze der drei Platten deckungsgleich liegen und im geschlossenen Zustand die Stege der mittleren Platte die Schlitze der äußeren Platte abdecken.

Besonders zweckmäßig und vorteilhaft ist es auch, wenn bei Offenstellung die Platten dicht an dicht liegen und die Gelenkarme in eine entgegengesetzte Richtung geneigt schräg angeordnet sind. Die Platten sind in Schließstellung und in Offenstellung fest aneinander abgestützt und heben bei der Hin- und Herbewegung voneinander ab.

Besonders zweckmäßig und vorteilhaft ist es dabei, wenn die Federvorspannkraft der Druckfedern einstellbar ist. Es kann durch Einstellen der Federvorspannkraft der Schließdruck der einzelnen Lamellen bzw. der einzelnen Stege so eingestellt werden, daß optimale Dichtigkeit erreicht ist.

Besonders zweckmäßig und vorteilhaft ist es sodann, wenn die ortsfeste Platte an der der beweglichen Platte gegenüberliegenden Seite mit einer schalldämmenden Masse beschichtet ist und/oder wenn die ortsfeste Platte an einen Trägerstück abgestützt durch Anschrauben festgelegt ist und wenn zwischen die ortsfeste Platte und das Trägerstück eine schallabsorbierende Zwischenschicht eingelegt ist. Bei der erfindungsgemäßen Abschlußvorrichtung mit der sich abhebenden und wieder aufsetzenden Platte treten im Zusammenhang mit der hohen Geschwindigkeit der Schließ- und Öffnungsbewegung ganz erhebliche Geräusche auf, welche durch die schalldämmende Beschichtung z.B. aus Teroson, und die schallabsorbierende Zwischenschicht, z.B. aus 2 - 5 mm dickem Gummi, gedämpft werden.

Anhand der Zeichnung wird die Erfindung näher erläutert und in der Zeichnung zeigt
- Fig.1: einen Schnitt einer nicht erfindungsgemäßen Abschlußvorrichtung für einen Luftdurchlaß in Offenstellung,
- Fig.2: die Abschlußvorrichtung gemäß Fig. 1 in einer Stellung während des Öffnens und Schließens,
- Fig.3: die Abschlußvorrichtung gemäß Fig. 1 in Schließstellung,
- Fig.4: eine Vorderansicht der Abschlußvorrichtung gemäß Fig. 1
- Fig.5: eine Draufsicht auf eine erfindungsgemäße Abschlußvorrichtung für einen Luftdurchlaß,
- Fig.6: eine Seitenansicht der Abschlußvorrichtung gemäß Fig. 5 und
- Fig.7: einen Schnitt gemäß Linie VII-VII in Fig. 5.

Die Abschlußvorrichtung gemäß Fig. 1 bis 4 weist eine ortsfest bzw. unbeweglich angeordnete Platte 1 auf, die geschlitzt ist. Für sämtliche Platten der Abschlußvorrichtung ist eine gleiche Schlitzgestaltung vorgesehen. Es sind Schlitze 2 vorgesehen, die als längliche Fenster ausgebildet sind, sich quer zur Hin- und Herbewegungsrichtung einstückig über die Platte erstrecken und durch Stege 3 getrennt sind, deren Abmessungen größer als die der Fenster-Schlitze 2 sind. Parallel zu der unbeweglichen äußeren Platte 1 sind eine mittlere Platte 4 und eine zweite äußere Platte 5 vorgesehen.

Die zweite äußere Platte 5 ist rechtwinkelig zur Plattenebene verschiebbar und an einer Querseite über einen Fortsatz 6 an einer stangenartigen Führung 7 angebracht. Die Schlitze 2 der beiden äußeren Platten 1, 5 fluchten also ständig. Die mittlere Platte 4 ist an beiden Längsseiten über je zwei Gelenkarme 8 an beiden äußeren Platten 1, 5 angebracht und sowohl in der Plattenebene als auch rechtwinkelig zur Plattenebene bewegbar. An der der Führung 7 gegenüberliegenden Querseite der mittleren Platte 4 ist ein Antriebsglied 9 angebracht. Es sind die Gelenkarme 8 in Form von Paaren angeordnet, deren beiden Gelenkarme jeweils eine gemeinsame Drehachse 10 an der mittleren Platte haben. Die zur unbeweglichen äußeren Platte 1 führenden und die zur beweglichen äußeren Platte 5 führenden Gelenkarme 8 sind jeweils gleich lang. Bei der Offenstellung gemäß Fig. 1 sind die Gelenkarme 8 in eine Richtung schräg geneigt und bei der Schließstellung gemäß Fig. 3 sind die Gelenkarme in eine entgegengesetzte Richtung schräg geneigt.

Die Abschlußvorrichtung gemäß Fig. 5 bis 7 weist eine ortsfeste bzw. unbeweglich angeordnete Platte 1 auf, die entlang ihrem Umfangsrand an einem Trägerstück 11 angeschraubt ist, das als umlaufender Rahmen ausgebildet ist. Diese ortsfeste Platte 1 ist geschlitzt, indem Schlitze 2 vorgesehen sind, die als längliche Fenster ausgebildet sind, sich quer zur Hin- und Herbewegungsrichtung einstückig über die Platte erstrecken und durch Stege 3 getrennt sind, deren Abmessungen größer als die der Fenster-Schlitze 2 sind. Die ortsfeste Platte 1 bildet einen geschlossen rundum verlaufenden Plattenrahmen 12, der mit den Stegen 3 in einer gemeinsamen Ebene liegt. Parallel zu der unbeweglichen Platte 1 ist eine bewegliche Platte 4 vorgesehen.

Die bewegliche Platte 4 ist im wesentlichen von jeweils selbständigen, endseitig freien lamellenartigen Stegen 13 gebildet, die zwischen sich Schlitze begrenzen. Jeder lamellenartige Steg 13 trägt an der der ortsfesten Platte 1 abgewendeten Seite eine versteifende Rippe 15. Die Stege 13 sind breiter und länger als die Schlitze 2 der ortsfesten Platte 1. Ein Plattenrahmen 16 der beweglichen Platte 4 ist gebildet von zwei Rahmenlängsstreben 17, an denen die lamellenartigen Stege abgehängt sind und die von den Stegen 13 seitlich mit Endstücken überragt sind. Die beiden Rahmenlängsstreben 17 sind durch zwei Rahmenquerstreben 22 miteinander verbunden, die Abstand von den Enden der Rahmenlängsstreben aufweisen und diese zur Seite hin mit Endstücken überragen. An jedem dieser Endstücke ist ein Ende eines Gelenkarmes 8 angelenkt, dessen anderes Ende an dem rahmenartigen Trägerstück 11 angelenkt ist.

Die bewegliche Platte 4 ist zu der ortsfesten Platte 1 in die in Fig. 5 bis 7 gezeigte Schließstellung bringbar, bei der die lamellenartigen Stege 13 der beweglichen Platte 4 die Schlitze 2 der ortsfesten Platte 1 abdecken, und in eine Offenstellung bringbar, bei der die Schlitze 2 der ortsfesten Platte freigegeben sind. Hierzu sind auf dem Trägerstück 11 zwei Kolben-Zylinder-Einrichtungen 8 vorgesehen, die an der beweglichen Platte 4 angreifen. Die Abhängung jedes der lamellenartigen Stege 13 erfolgt mittels zweier Schraubbolzen 19, die jeweils nach oben durch eine der beiden Rahmenlängsstreben 17 ragen und am freien Ende eine Mutter 20 tragen. Zwischen der Rahmenlängsstrebe 17 und dem Steg 13 ist jeweils eine unter Vorspannung stehende wendelförmige Druckfeder 21 auf dem Schraubbolzen 19 vorgesehen.

## Patentansprüche

1. Abschlußvorrichtung für einen Luftdurchlaß,
bei der zwei geschlitzte Platten (1,4,5) parallel zueinander angeordnet sind, von denen eine mit einem Antriebsglied (9) versehen ist und relativ zur anderen in Richtung der Plattenebene hin- und herbewegbar ist,
bei der bei Offenstellung die Schlitze (2) der Platten (1,4,5) fluchten und bei Schließstellung jeweils Stege (13) der einen Platte Schlitze der anderen Platte abdecken sowie die Platten dicht an dicht liegen, wobei ein die Stege tragender Plattenrahmen vorgesehen ist, und
bei der die Platten (1,4,5) über randseitig angeordnete Gelenkarme (8) miteinander verbunden sind, die beim Übergang der Platten in die Offenstellung diese voneinander abheben,
**dadurch gekennzeichnet,**
daß bei der beweglichen Platte (4) die Stege (13) von dem Plattenrahmen (16) gesonderte Teile sind und unter dem Plattenrahmen angeordnet gegen diesen über Druckfedern (21) abgestützt sind.

2. Abschlußvorrichtung nach Anspruch 1, **dadurch gekennzeichnet**, daß die zwei benachbarte Platten (1,4,5) verbindenden Gelenkarme (8) an beiden Platten angelenkt sind und bei Schließstellung der Platten in eine Richtung schräg geneigt angeordnet sind.

3. Abschlußvorrichtung nach Anspruch 1 oder 2, **dadurch gekennzeichnet**, daß drei geschlitzte Platten (1, 4, 5) vorgesehen sind und jede der beiden äußeren Platten (1, 5) mit der mittleren Platte (4) durch Gelenkarme (8) verbunden ist.

4. Abschlußvorrichtung nach Anspruch 3, **dadurch gekennzeichnet,** daß die eine (1) der beiden äußeren Platten (1, 5) unbeweglich angeordnet ist, die andere äußere Platte (5) an einer zur Plattenebene rechtwinkeligen Führung (7) gleitbar ist und das Antriebsglied (9) an der mittleren Platte (4) angreift.

5. Abschlußvorrichtung nach einem der vorhergehenden Ansprüche, **dadurch gekennzeichnet**, daß bei Offenstellung die Platten (1, 4, 5) dicht an dicht liegen und die Gelenkarme (8) in eine entgegengesetzte Richtung geneigt schräg angeordnet sind.

6. Abschlußvorrichtung nach einem der vorhergehenden Ansprüche, **dadurch gekennzeichnet,** daß die Federvorspannkraft der Druckfedern (21) einstellbar (20) ist.

7. Abschlußvorrichtung nach einem der vorhergehenden Ansprüche, **dadurch gekennzeichnet**, daß die ortsfeste Platte (1) an der der beweglichen Platte (4) gegenüberliegenden Seite mit einer schalldämmenden Masse beschichtet ist.

8. Abschlußvorrichtung nach einem der vorhergehenden Ansprüche, wobei die ortsfeste Platte an einem Trägerstück abgestützt durch Anschrauben festgelegt ist, **dadurch gekennzeichnet**, daß zwischen die ortsfeste Platte (1) und das Trägerstück (11) eine schallabsorbierende Zwischenschicht eingelegt ist.

## Claims

1. A closing device for an air passage, with which two slotted plates (1, 4, 5) are arranged parallel to one another, one thereof being provided with a driving member (9) and being movable to and fro in the direction of the plate plane in relation to the other, with which in the open position, the slots (2) of the plates (1, 4, 5) are aligned and with which in the closing position, fillets (13) of the one plate cover in each case slots of the other plate and the plates lie close together, a plate frame bearing the fillets being provided, and with which the plates (1, 4, 5) are connected to one another by articulated arms (8) arranged at the edge thereof, these articulated arms (8) lifting the plates from one another when the latter pass into the open position, characterised in that in the case of the movable plate (4), the fillets (13) are separate parts from the plate frame (16) and are arranged below the plate frame while being supported thereagainst by compression springs (21).

2. A closing device in accordance with Claim 1, characterised in that the articulated arms (8) connecting two adjacent plates (1, 4, 5) are articulated on both plates and in the closing position of the plates are arranged inclined in one direction.

3. A closing device in accordance with Claim 1 or 2, characterised in that three slotted plates (1, 4, 5) are provided and each of the two outer plates (1, 5) is connected to the middle plate (4) by articulated arms (8).

4. A closing device in accordance with Claim 3, characterised in that one (1) of the two outer plates (1, 5) is arranged so as to be stationary, the other outer plate (5) is slidable on a guide (7) located at right angles to the plate plane, and the driving member (9) acts upon the middle plate (4).

5. A closing device in accordance with any one of the preceding Claims, characterised in that in the open position, the plates (1, 4, 5) lie close together and the articulated arms (8) are arranged inclined in the opposite direction.

6. A closing device in accordance with any one of the preceding Claims, characterised in that the spring prestressing force of the compression springs (21) is adjustable (20).

7. A closing device in accordance with any one of the preceding Claims, characterised in that the fixed plate (1) is coated with a sound-adsorbing compound on the side facing the movable plate (4).

8. A closing device in accordance with any one of the preceding Claims, the fixed plate being supported on a supporting piece and being fastened by screws, characterised in that a sound-absorbent intermediate layer is inserted between the fixed plate (1) and the supporting piece (11).

## Revendications

1. Dispositif d'obturation pour un passage d'air, dans lequel deux plaques à fentes (1, 4, 5) sont agencées parallèlement l'une à l'autre, dont l'une est pourvue d'un organe d'entraînement (9) et est mobile en va-et-vient par rapport à l'autre en direction du plan des plaques, dans lequel, dans la position ouverte, les fentes (2) des plaques (1, 4, 5) sont en alignement et, dans la position fermée, des barrettes respectives (13) de l'une des plaques recouvrent les fentes de l'autre plaque et les plaques sont situées de façon étanche l'une contre l'autre, dans lequel est prévu un cadre de plaque qui porte les barrettes, et dans lequel les plaques (1, 4, 5) sont reliées l'une à l'autre par des bras d'articulation (8) agencés du côté du bord, qui soulèvent celles-ci l'une de l'autre lors de la transition dans la position ouverte, caractérisé en ce que les barrettes (13) de la plaque mobile (4) sont des pièces séparées du cadre de plaque (16) et sont agencées au-dessous du cadre de plaque en étant appuyées contre celui-ci via des ressorts de compression (21).

2. Dispositif d'obturation selon la revendication 1, caractérisé en ce que les bras d'articulation (8) reliant deux plaques voisines (1, 4, 5) sont articulés sur les deux plaques et agencés de façon inclinée en oblique dans une direction lorsque les plaques sont en position fermée.

3. Dispositif d'obturation selon l'une ou l'autre des revendications 1 et 2, caractérisé en ce qu'il est prévu trois plaques à fentes (1, 4, 5), et en ce que chacune des deux plaques extérieures (1, 5) est reliée par des bras d'articulation (8) à la plaque médiane (4).

4. Dispositif d'obturation selon la revendication 3, caractérisé en ce que l'une (1) des deux plaques extérieures (1, 5) est agencée de façon immobile, en ce que l'autre plaque extérieure (5) est susceptible de coulisser sur un guidage (7) perpendiculaire au plan des plaques, et en ce que l'organe d'entraînement (9) attaque la plaque médiane (4).

5. Dispositif d'obturation selon l'une quelconque des revendications précédentes, caractérisé en ce que, dans la position ouverte, les plaques (1, 4, 5) se trouvent de façon étanche les unes contre les autres, et en ce que les bras d'articulation (8) sont agencés de façon inclinée dans une direction opposée.

6. Dispositif d'obturation selon l'une quelconque des revendications précédentes, caractérisé en ce que la force de précontrainte élastique des ressorts de compression (21) est réglable (20).

7. Dispositif d'obturation selon l'une quelconque des revendications précédentes, caractérisé en ce que la plaque immobile (1) est revêtue, sur le côté opposé à la plaque mobile (4), d'une masse amortissant le bruit.

8. Dispositif d'obturation selon l'une quelconque des revendications précédentes, dans lequel la plaque immobile est fixée par vissage en étant appuyée contre un élément de support, caractérisé en ce qu'une couche intermédiaire absorbant le bruit est interposée entre la plaque immobile (1) et l'élément de support (11).
